# EUROPÄISCHE PATENTSCHRIFT

(11) **EP 1 738 022 B1**
(45) Veröffentlichungstag und Bekanntmachung des Hinweises auf die Patenterteilung: **14.05.2008**
(21) Anmeldenummer: 05731761.2
(22) Anmeldetag: 21.03.2005
(51) Int. Cl.: D21F 5/02

(54) **BEHEIZTER ZYLINDER**
HEATED CYLINDER
CYLINDRE CHAUFFE

(30) Priorität: 13.04.2004 DE 102004017811
(43) Veröffentlichungstag der Anmeldung: 03.01.2007
(73) Patentinhaber: Voith Patent GmbH, 89522 Heidenheim (DE)
(72) Erfinder: GRUBER-NADLINGER, Thomas, A-3442 Langenrohr (AT); LOMIC, Stevan, A-1130 Wien (AT); HALMSCHLAGER, Günter, A-3500 Krems (AT); HAASE, Christoph, A-3041 Asperhofen (AT); SCHREFL, Herbert, A-3100 St. Pölten (AT); KERSCHBAUMER, Josef, A-3643 Maria Laach (AT); LEHNER-DITTENBERGER, Stefan, A-3150 Wilhelmsburg (AT); HERMANN, Berkes, A-3100 St. Pölten (AT); ROLLENITZ, Erich, A-3100 St. Pölten (AT)
(86) Internationale Anmeldenummer: PCT/EP2005/051283
(87) Internationale Veröffentlichungsnummer: WO 2005/100683

(56) Entgegenhaltungen:
- EP-A- 1 136 621
- DE-A1- 3 819 391
- DE-A1- 19 936 077
- US-A- 2 932 091
- US-A- 3 425 488
- US-A- 4 453 593
- US-A- 4 781 795

## Beschreibung

Die Erfindung betrifft einen beheizten Zylinder zur Aufheizung einer Papier-, Karton-, Tissue- oder einer anderen Faserstoffbahn in einer Maschine zur Herstellung und/oder Veredlung der Faserstoffbahn mit einem Zylindermantel, der zumindest teilweise von innen mittels eines heißen Fluids beaufschlagt wird und wenigstens eine innere und eine äußere Mantelschicht umfasst.

Ein derartiger beheizter Zylinder ist bekannt aus der DE 102 60 509.2. Bei dem bekannten Zylinder werden Zugspannungen, die entstehen, weil sich der innere Bereich des Zylinders stärker ausdehnt als der äußere Bereich, dadurch minimiert, dass der Zylindermantel aus wenigstens zwei Mantelschichten besteht und das Material der äußeren Mantelschicht bei einer Montagetemperatur, die unter der mittleren Betriebstemperatur liegt, einen größeren Wärmeausdehnungskoeffizienten und bei einer Montagetemperatur, die über der mittleren Betriebstemperatur liegt, einen kleineren Wärmeausdehnungskoeffizienten als das Material der inneren Mantelschicht hat. Eine weitere Maßnahme besteht darin, dass die Schichtdicke der äußeren Mantelschicht geringer als die der inneren Mantelschicht ist.

Bei derartigen Trocknungszylindern stellt sich bei der Papiertrocknung ein Temperaturgefälle zur Oberfläche hin ein. Die Oberflächentemperatur des Zylinders ist geringer als die Temperatur des Dampfs, mit dem der Zylinder beheizt wird; und somit ist die Trocknungskapazität beschränkt. Die Erhöhung der Sattdampftemperatur ist aus wirtschaftlichen Gründen meistens nicht sinnvoll.

Aus der EP 0 559 628 B1 ist ein Trockner zum Trocknen einer Faserstoffbahn bekannt, bei dem ein Durchflusszylinder in Verbindung mit einer Anblashaube zum Einsatz kommt. Diese ist mit einer Düsenanordnung versehen, mit deren Hilfe Trocknungsgasstrahlen auf die Außenfläche der zu trocknenden Bahn aufgebracht werden, während diese über einen Sektor von ca. 270° oder mehr um den beheizten Zylinder herumgeführt wird. Der Mantel des Zylinders ist mit einem System von Zylinder herumgeführt wird. Der Mantel des Zylinders ist mit einem System von Kanalleitungen versehen, in welches ein Kühlmittel von einer Kühlmittelquelle geleitet werden kann. Durch die Trocknungsgasstrahlen wird Wasser in der Bahn nach außen verdampft und über Räume in der Anblashaube entfernt. Andererseits kondensiert Wasser aus der Bahn auf der gekühlten Mantelfläche des Zylinders und wird über die Perforation im äußeren Mantel des Zylinders und einen im Inneren des Zylinders herrschenden Unterdruck abgesaugt. Der gesamte Innenraum des Zylinders steht zur Aufnahme des Kondensats zur Verfügung. Dadurch muss die Innenwand des Zylinders eine gewisse Mindestwandstärke aufweisen, um den Druckbelastungen bei den verwendeten Zylinderdurchmessern standhalten zu können.

Aus den US 3,425,488, DE 38 19 391, US 4,781,795, DE 199 360 77 und US 4,453,593 sind zweischalige Zylinder bekannt, bei denen sich von der äußersen zur inneren Schale Stege erstrecken, die zur Abstützung der äußeren auf der inneren Schale und zur Bildung eines Kanals zum Leiten von Fluid dienen.

Es ist die Aufgabe der Erfindung, die Trocknungsleistung eines beheizbaren Zylinders zu erhöhen.

Erfindungsgemäß wird diese Aufgabe bei einem beheizbaren Zylinder der eingangs genannten Art dadurch gelöst, dass die beiden Mantelschichten durch einen Hohlraum von einander getrennt sind, in den das Fluid einleitbar ist, wobei auf der dem Hohlraum zugewandten inneren Oberfläche der äußeren Mantelschicht eine Struktur mit Rippen oder Lamellen aufgebracht ist durch welche die innere Oberfläche vergrößert wird. Durch die zweischalige Ausführung des Trockenzylinders wird das Temperaturgefälle zwischen der Zylinderoberfläche und dem Dampf reduziert und niedrig gehalten. Im Betrieb sammelt sich das Kondensat am Grund der Verrippung. Selbst eine geringe Kondensatfilmdicke würde stark wärmeisolierend wirken und das Temperaturgefälle zur Zylinderoberfläche vergrößern. Der Flankenbereich der Verrippung ist hingegen nicht mit Kondensat bedeckt und steht daher in direktem Kontakt mit dem Dampf; dadurch sorgt er für einen hohen Wärmestrom. Auch durch die infolge der Verrippung vergrößerte Oberfläche der äußeren Schale des Zylinders wird der Wärmeübergang durch die Vergrößerung der Kontaktfläche mit dem Dampf verbessert.

Durch die Erfindung lässt sich die Wandstärke der äußeren Mantelschicht gering halten; insbesondere lassen sich die Belastungen der Außenwand des Zylinders durch Abstützungen gegen den Kern des Zylinders oder durch Querstreben niedrig halten. Aufgrund der dadurch möglichen geringen Wandstärke der äußeren Mantelschicht des Zylinders wird auch das Temperaturgefälle in dieser Mantelschicht gering gehalten. Durch die Verringerung des Wärmewiderstandes gegenüber den herkömmlichen Zylindern lässt sich die Trocknungsleistung des Zylinders bei gleichem Dampfdruck steigern, indem der Wärmestrom durch die äußere Mantelschicht verbessert und die Temperatur an der äußeren Zylinderoberfläche erhöht wird.

Innenraum mit Druck beaufschlagt ist, wirkt der Druck bei der erfindungsgemäßen zweischaligen Lösung nur in dem ringförmigen Querschnitt zwischen der Innenseite der Außenschale und der Außenseite der Innenschale, welche mittels Verbindungselementen zueinander fixiert sind. Die Außenschale wird dabei über die Verbindungselemente durch den Druck, der in entgegengesetzter Richtung auf die Innenschale wirkt, zurückgehalten und reduziert ebenfalls die Belastung auf die Innenschale. Die für beide Schalen verbleibende Belastung ergibt sich aufgrund des Druckes und der Differenz der druckbeaufschlagten Flächen, die der Differenz ihrer Durchmesser entspricht.

Die Schalen können durch die Reduktion der Belastung viel dünner ausgeführt werden und ermöglichen bei gleicher Belastbarkeit eine Reduktion des Eigengewichts und durch die geringere Wandstärke des Außenmantels eine Verbesserung der Wärmeübertragung.

Als besonders vorteilhaft erweist sich die erfindungsgemäße Maßnahme im Fall einer Trockenanordnung, in der der Zylinder, wie aus der EP 0 559 628 B1 bekannt ist, über einen großen, beispielsweise 270° überstreichenden Bereich seiner Manteloberfläche mit einer Haube bedeckt ist.

Die Haube wird mit einem Medium, insbesondere mit Wasser, unter einem Überdruck von 1 bis 5 bar gefüllt. Dadurch, dass die Haube stationär ist und nicht den ganzen Umfang umschließt, wirkt auf die Manteloberfläche eine zyklische Belastung. Auf einen Punkt auf der Mantelfläche des Zylinders wirkt daher eine Druckbelastung, sobald der Punkt sich in den von der Druckhaube umschlungenen Bereich hineinbewegt. Eine Entlastung erfolgt, sobald er diesen Bereich verlässt. Die Druckbeaufschlagung bewirkt eine hohe mechanische Belastung, die noch dazu zyklisch mit jeder Umdrehung auf die Zylinderoberfläche wirkt. Trockenzylinder herkömmlicher Bauart könnten einer derartigen Druckbelastung nicht standhalten.

Vorteilhafte Weiterbildungen ergeben sich aus den Unteransprüchen, der Vorteilhafte Weiterbildungen ergeben sich aus den Unteransprüchen, der Beschreibung und den Zeichnungen.

Insbesondere ist von Vorteil, wenn die innere Mantelschicht im Verhältnis zu der äußeren Mantelschicht dicker ist.

Die äußere Schale ist vorzugsweise dünnwandig ausgeführt und hat eine Wandstärke im Bereich zwischen 5 und 15 mm, insbesondere zwischen 8 bis 15 mm. Mit dem steifen Kern des Zylinders ist sie über Stege verbunden. Zwischen der dünnen Außenschale und dem Kern befindet sich der Dampfraum.

Vorteilhaft hat der Dampf in dem Hohlraum zwischen den beiden Mantelschichten einen Überdruck zwischen 2 und 13 bar.

Eine vorteilhafte Ausgestaltung sieht vor, dass sich durch den Einsatz der Rippen oder sonstiger Strukturen auf der Innenseite des Zylindermantels dessen innere Oberfläche um einen Faktor 10 bis 100 vergrößern lässt. Oder anders ausgedrückt, beträgt die Oberfläche der Rippen-, Waben- oder Gitterstruktur das Zehn-bis Hundertfache der inneren Oberfläche der äußeren Mantelschicht.

Für eine gute Wärmeleitung sind wenigstens die Rippen oder zusätzlich auch die Innenseite des Walzenmantels aus Kupfer oder Aluminium hergestellt. Allerdings lassen sich die auf der Innenseite des Walzenmantels aufgebrachten Strukturen auch aus Stahl oder Edelstahl oder einem anderem Metall oder einer anderen Metalllegierung ausbilden, wenn der Faktor zur Vergrößerung der Oberfläche genügend groß gewählt ist.

Vorzugsweise ist das zur Verbesserung der Wärmeleitfähigkeit eingesetzte Material dasselbe wie das des mit den Strukturen verbundenen Zylindermantels, um sicherzustellen, dass keine Spannungen infolge unterschiedlicher Wärmeausdehnungen entstehen.

Mit Vorteil wird ein Zylinder eingesetzt, in dem die äußere Mantelschicht aus einem Material mit hoher Wärmeleitfähigkeit, d. h. mit einem hohen Wärmeleitwert, besteht.

Vorzugsweise besteht die äußere Mantelschicht aus Kesselstahl. Stähle mit einem austenitischen Gefüge eignen sich weniger.

Das Material, aus dem die innere Mantelschicht besteht, muss keine besonderen Anforderungen hinsichtlich der Wärmeleitfähigkeit erfüllen; von Vorteil ist es jedoch, wenn die innere Mantelschicht einen hohen Elastizitätsmodul und zumindest die Festigkeit eines durchschnittlichen Baustahls hat.

Die Vorteile der Erfindung bestehen darin, dass, da der Dampf sich nur in Kanälen ausbreitet, eine geringe mechanische Belastung vorhanden ist. Eine hohe Wärmestromdichte ist durch einen verringerten Temperaturgradienten zur Oberfläche möglich. Der beheizte Zylinder ist für hohe Druckbelastungen von außen und für hohe Temperaturspannungen geeignet.

Wenn der erfindungsgemäße Zylinder mit der gleichen Oberflächentemperatur wie konventionelle Trockenzylinder eingesetzt wird, kann ein Dampf mit einem niedrigeren Sattdampfdruck eingesetzt werden. Wenn der Dampf in einem System zur Kraft-Wärme-Kopplung eingesetzt wird, kann er bis zu einem niedrigeren Druck in der Turbine expandieren und somit mehr elektrische Energie erzeugen.

Von Vorteil ist es, wenn der Zylinder über Leitungen zwischen der inneren und der äußeren Mantelschicht über Drehdurchführungen mit einem ortsfesten Dampfvorrat bzw. einem Abdampf- und Kondenswasserbehälter verbunden ist.

Dadurch, dass die innere Mantelschicht die tragende Funktion hat und als steifer Kern dient, nimmt sie die auf die äußere Mantelschicht wirkenden Belastungen auf.

In einer Ausgestaltung der Erfindung ist vorgesehen, dass die innere und die äußere Mantelschicht über Stifte, Schrauben, Niete u. dgl. verbunden sind.

Alternativ oder zusätzlich zu den oben beschriebenen Ausführungsformen des Zylinders, bei denen Rippen oder Stege zwischen der inneren und der äußeren Mantelwand zum Einsatz kommen, ist in einer Ausführungsform der Erfindung vorgesehen, dass zwischen der inneren und der äußeren Mantelschicht Lamellen angebracht sind.

Die Lamellen sind unter einander vorzugsweise parallel, insbesondere in axialer Richtung oder auch in Umfangsrichtung des Zylinders, alternativ aber auch kreuzweise, wendelförmig oder in einer Waben- oder Gitterstruktur angeordnet. Im Fall einer wendelförmigen Struktur bilden wenige Lamellen eine schraubenförmige Wendel um die Längsachse des Zylinders aus. Bei allen Strukturen wird sichergestellt, dass der Dampf von einer Einlassseite des Zylinders an der Innenseite seiner äußeren Mantelwand vorbei wieder aus dem Zylinder herausgeführt wird, wobei er einen erheblichen Teil seines Wärmeinhalts an die äußere Mantelwand abgibt.

Die Lamellen haben entweder eine plane oder eine profilierte Oberfläche. Von Vorteil ist es auch, wenn sich die Lamellen zu der äußeren Mantelschale hin verbreitem.

In einer Ausführung der Erfindung ist vorgesehen, dass sich die Oberfläche der Struktur auf der Innenseite der äußeren umfangsseitigen Mantelschicht in der Nähe der Stirnfläche verkleinert. Dies wird entweder durch eine geringere Höhe der Lamellen, der Waben oder des Gitters erreicht, oder die Abstände zwischen den Lamellen oder den Wänden der Waben oder des Gitters sind im Randbereich größer als in der Mitte der äußeren Mantelschicht. Durch die Verkleinerung der Oberfläche der wärmeübertragenden Struktur wird eine Überhitzung der stirnseitigen Ränder der Mantelschicht vermieden.

Die Erfindung bezieht sich auch auf einen beheizten Zylinder zur Aufheizung einer Papier-, Karton-, Tissue- oder einer anderen Faserstoffbahn in einer Maschine zur Herstellung und/oder Veredlung der Faserstoffbahn, der nur einen einzigen äußeren Zylindermantel aufweist.

Dieser erhält erfindungsgemäß dadurch eine hohe Stabilität, dass er durch Streben im Inneren des Zylinders abgestützt ist. Die Streben sind beispielsweise sich in radialer Richtung erstreckende Stangen; es können jedoch auch Stützwände vorgesehen sein, die durch die Längsachse hindurchgehen. Die Streben oder Wände verleihen dem Zylinder eine derartige Stabilität, dass die Mantelwand nur eine geringe Stärke haben muss. Sie besteht aus einem gut wärmeleitenden Material, das die in das Innere des Zylinders über ein Fluid eingebrachte Wärme an die über dessen äußere Mantelwand geführte Faserstoffbahn abgibt. Dadurch wird eine gegenüber dem Stand der Technik erhöhte Energieausbeute und eine Verringerung der Betriebskosten erreicht.

Nachfolgend wird die Erfindung an einem einzigen Ausführungsbeispiel näher erläutert. In der beigefügten Zeichnung zeigen:
- Fig. 1: einen Querschnitt durch einen ersten Zylinder,
- Fig. 2: einen Längsschnitt durch den Zylinder gemäß Fig. 1,
- Fig. 3: eine perspektivische Teilansicht auf einen zweiten Zylinder,
- Fig. 4: ein stark vergrößertes Detail aus dem Mantel des zweiten Zylinders in einer Schnittansicht entlang einer Linie IV - IV in Fig. 3,
- Fig. 5: einen Ausschnitt aus einer Schnittansicht eines dritten Zylinders und

Ein als beheizter Zylinder eingesetzter Zylinder 1 (Fig. 1) umfasst einen Kern mit einer zentralen Achse 2 und ei ne mit dieser über Stirnwände 3, 4 (Fig. 2) verbundene Innenschale 5. Zusätzlich können (hier nicht dargestellte) sich in radialer Richtung erstreckende Streben zwischen der zentralen Achse 2 und der Innenschale 5 zur Erhöhung der Stabilität des Zylinders 1 vorhanden sein.

Die Innenschale 5 hat eine viel größere Dicke als eine äußere Mantelschicht 6. Über Stege 7 ist die innere Mantelschicht oder Innenschale 5 von der äußeren Mantelschicht 6 getrennt und fest mit ihr verbunden. Die Bereiche zwischen den Stegen 7 bilden sich parallel zur Längsachse des Zylinders 1 erstreckende Kanäle, die zusammen den Dampfraum darstellen. Ferner sind auf der Innenseite der Mantelschicht 6 Rippen 8 angebracht, die die Oberfläche der Mantelschicht 6 vergrößern.

Der Zylinder 1 weist in wenigstens einem seiner Lagerzapfen 9, 10 eine äußere ringförmige Leitung 11 und eine innere Leitung 12 auf. Anstelle der einzigen äußeren Leitung 11 können auch mehrere äußere Leitungen vorhanden sein. Über die äußere Leitung 11 strömt heißer Dampf in den Zylinder 1 ein, der zunächst entlang der Stirnwand 3 und dann zwischen der äußeren mantelseitigen Wand der Innenschale 5 und der Innenwand der äuße ren Mantelschicht 6 hindurchgeführt wird. Hierbei wird Wärme aus dem Dampf über die Mantelschicht 6 an die zwischen dieser und entlang der Anblashaube entlanglaufende Faserstoffbahn abgegeben. Der Dampf kühlt sich infolge dessen ab und kondensiert teilweise zu Wasser. Der abgekühlte Dampf und das Kondensat aus dem Dampf werden zwischen der Stirnwand 4 der Innenschale 5 und dann durch eine zentrale Leitung 13 in der Achse 2 weitergeleitet. Die Leitung 13 geht in die Leitung 12 in dem Lagerzapfen 9 über.

Über (hier nicht dargestellte) Drehdurchführungen sind die Leitungen 11, 12 mit einem ortsfesten Dampfvorrat bzw. einem Abdampf- und Kondenswasserbehälter verbunden. Statt beide Leitungen 11, 12 durch denselben Lagerzapfen 9 zu führen, kann alternativ auch eine der beiden Leitungen 11, 12 durch den anderen Lagerzapfen 10 hindurchgeführt werden.

Auch in einem weiteren Ausführungsbeispiel (Fig. 3) ist ein Zylinder 14 zweischalig ausgeführt. Dabei übernimmt hauptsächlich eine Innenschale 15 die tragende Funktion und dient als steifer Kern, der unter anderem auch die Belastungen einer äußeren dünnen Mantelschicht 16 aufnimmt. Die Verrippung ist in Fig. 3 nicht gezeigt.

Die Verbindung zwischen der Innenschale 15 und der Mantelschicht 16 erfolgt vorzugsweise über Stifte 17, die entweder hohlwandig sind oder aus Vollmaterial bestehen. Diese können eine beliebige Quersch nittsform haben und beispielsweise rund, rechteckig oder sechseckig sein. Die Querschnittsform kann auch über die Stiftlänge wechseln. Die Stifte 17 werden durch Öffnungen in der Mantelschicht 16 oder in der Innenschale 15 geschoben und vorzugsweise durch Schweißen, insbesondere Reibschweißen, oder durch Kleben, Schrauben, Löten, Klemmen oder anderen Techniken mit der Mantelschicht 16 und/oder mit der Innenschale 15 verbunden.

Die Stifte 17 können auch zwei- oder mehrteilig ausgeführt sein. Für die Verbindung der Teile der Stifte 17 unter einander kom men verschiedene Verfahren wie Schrauben, Kleben, Klemmen, Schweißen oder plastisch verformende Verfahren wie Nieten in Betracht.

Beispielsweise lassen sich die Stifte 17 in die Innenschale 15 in dafür vorbereitete Bohrungen, Ausstanzungen oder Brennschnitte in der Außenschale mit Schraubgewinden hineinschrauben und mit der Innenseite der Mantelschicht 16 durch Reibschweißen verbinden oder verkleben. Wen n die Stifte 17 aus zwei Teilen bestehen, lässt sich der erste Teil beispielsweise an der Innenseite der Mantelschicht durch Reibschweißen anbringen, während das zweite Stiftteil mit der Innenschale 15 verpresst wird.

Alternativ ist ein im wesentlichen wie der Zylinder 1 aufgebauter Zylinder 18 (Fig. 5) mit einer inneren Wand 19 und einer äußeren Wand 20 ausgestattet. Zwischen den beiden Wänden 19, 20 sind Lamellen 21 angebracht. Die Lamellen 21 erstrecken sich entweder parallel zur Längsachse des Zylinders 18 oder sind wendelförmig. Die Hohlräume zwischen den Lamellen 21 werden, wie in Fig. 2 anhand des Zylinders 1 dargestellt, mit Dampf versorgt, um die im Verhältnis zur inneren Wand 20 sehr viel dünnere äußere Wand 19 zu erwärmen. Die Lamellen 21 sind unter einander entweder alle gleich dick und tragen alle die äußere Wand 20; oder zwischen den Lamellen 21 sind zusätzliche verstärkte Lamellen 22 vorgesehen, die hauptsächlich eine Tragfunktion haben, während die Lamellen 21 hauptsächlich die Funktion der Wärmeleitung übernehmen. Der Zylinder 18 besteht wie der Zylinder 1 oder der Zylinder 14 aus Stahl, insbesondere aus Edelstahl. Die Verrippung ist in Fig. 5 nicht gezeigt.

Die Lamellen 21, 22 haben entweder über ihre ganze Länge denselben Querschnitt, oder sie verbreitern sich in Richtung zu der äußeren Wand 20, wie in Fig. 5 dargestellt. Auf den Lamellen 21, 22 kann zusätzlich eine äußere Struktur aufgebracht sein, um die Fläche für den Wärmeübergang zwischen dem Dampf und der äußeren Wand 20 nochmals zu vergrößern.

## Patentansprüche

1. Beheizter Zylinder (1,14,18) zur Aufheizung einer Papier-, Karton-, Tissue- oder einer anderen Faserstoffbahn in einer Maschine zur Herstellung und/oder Veredlung der Faserstoffbahn mit einem Zylindermantel, der zumindest teilweise von innen mittels eines heissen Fluids beaufschlagt wird und wenigstens eine innere (5, 15, 19) und eine äussere Mantelschicht (6, 16, 20) umfasst, wobei die beiden Mantelschichten (5,6; 15,16; 19,20) durch einen Hohlraum von einander getrennt sind, in den das Fluid einleitbar ist,
**dadurch gekennzeichnet,**
**dass** auf der dem Hohlraum zugewandten inneren Oberfläche der äußeren Mantelschicht (6, 16, 20) eine sich in axialer oder Umfangsrichtung erstreckende oder wendelförmige Rippenstruktur (8), eine Waben- oder Gitterstruktur aufgebracht ist, durch welche die innere Oberfläche der äußeren Mantelschicht vergrößert wird.

2. Zylinder (1, 14, 18) nach Anspruch 1,
**dadurch gekennzeichnet,**
**dass** die innere Mantelschicht (5, 15, 19) im Verhältnis zu der äußeren Mantelschicht (6, 16, 20) dicker ist.

3. Zylinder (1, 14, 18) nach Anspruch 1 oder 2,
**dadurch gekennzeichnet,**
**dass** die äußere Mantelschicht (6, 16, 20) eine Wandstärke von 8 bis 15 mm hat.

4. Zylinder (1, 14, 18) nach einem der Ansprüche 1 bis 3,
**dadurch gekennzeichnet,**
**dass** das Fluid Dampf ist und dass der Dampf in dem Hohlraum zwischen den beiden Mantelschichten (5, 6; 15, 16; 19, 20) einen Überdruck zwischen 2 und 13 bar hat.

5. Zylinder (1, 14, 18) nach einem der Ansprüche 1 bis 4,
**dadurch gekennzeichnet,**
**dass** die Rippen-, Waben- oder Gitterstruktur (8) aus einem Material mit hoher Wärmeleitfähigkeit, insbesondere aus Kupfer oder Aluminium, besteht.

6. Zylinder (1, 14, 18) nach einem der Ansprüche 1 bis 5,
**dadurch gekennzeichnet,**
**dass** die Oberfläche der Rippen-, Waben- oder Gitterstruktur (8) das Zehn- bis Hundertfache der inneren Oberfläche der äußeren Mantelschicht (6, 16, 20) beträgt.

7. Zylinder (1, 14, 18) nach einem der Ansprüche 1 bis 6,
**dadurch gekennzeichnet,**
**dass** die äußere Mantelschicht (6, 16, 20) aus einem Material mit hoher Wärmeleitfähigkeit besteht.

8. Zylinder (1, 14, 18) nach Anspruch 7,
**dadurch gekennzeichnet,**
**dass** die äußere Mantelschicht (6, 16) aus Kesselstahl besteht.

9. Zylinder (1, 14, 18) nach einem der Ansprüche 1 bis 8,
**dadurch gekennzeichnet,**
**dass** die innere Mantelschicht (5, 15, 19) einen hohen Elastizitätsmodul hat.

10. Zylinder (1, 14, 18) nach einem der Ansprüche 1 bis 9,
**dadurch gekennzeichnet,**
**dass** Leitungen (11, 12) zwischen der inneren (5, 15, 19) und der äußeren Mantelschicht (6, 16, 20) über Drehdurchführungen mit einem ortsfesten Dampfvorrat bzw. einem Abdampf- und Kondenswasserbehälter verbunden sind.

11. Zylinder (14, 18) nach einem der Ansprüche 1 bis 10,
**dadurch gekennzeichnet,**
**dass** die innere Mantelschicht (15, 19) die tragende Funktion hat und als steifer Kern dient, der auf die äußere Mantelschicht (16, 20) wirkende Belastungen aufnimmt.

12. Zylinder (14) nach einem der Ansprüche 1 bis 11,
**dadurch gekennzeichnet,**
**dass** die innere (15) und die äußere Mantelschicht (16) über Stege, Stifte (17), Schrauben, Niete u. dgl. verbunden sind.

13. Zylinder (18) nach einem der Ansprüche 1 bis 12,
**dadurch gekennzeichnet,**
**dass** zwischen der inneren (19) und der äußeren Mantelschicht (20) Lamellen (21, 22) angebracht sind.

14. Zylinder (18) nach Anspruch 13,
**dadurch gekennzeichnet,**
**dass** die Lamellen (21, 22) parallel, insbesondere in axialer Richtung des Zylinders (18), kreuzweise, wendelförmig oder in einer Wabenstruktur angeordnet sind.

15. Zylinder (18) nach Anspruch 13 oder 14,
**dadurch gekennzeichnet,**
**dass** die Lamellen (21, 22) eine plane oder eine profilierte Oberfläche haben.

16. Zylinder (18) nach einem der Ansprüche 13 bis 15,
**dadurch gekennzeichnet,**
**dass** sich die Lamellen (21, 22) zu der äußeren Mantelschicht (20) hin verbreitern.

17. Zylinder (1, 14, 18) nach einem der Ansprüche 1 bis 16,
**dadurch gekennzeichnet,**
**dass** sich die Oberfläche der Rippen-, Waben- oder Gitterstruktur auf der Innenseite der äußeren umfangsseitigen Mantelschicht (6, 16, 20) in der Nähe zu den Stirnflächen (3, 4) des Zylinders (1, 14, 18) verkleinert.

## Claims

1. Heated cylinder (1, 14, 18) for heating a paper, board, tissue or another fibrous web in a machine for producing and/or finishing the fibrous web, having a cylinder shell upon which action is taken, at least partly, from the inside by means of a hot fluid and which comprises at least an inner (5, 15, 19) and an outer shell layer (6, 16, 20), the two shell layers (5, 6; 15, 16; 19, 20) being separated from each other by a hollow space, into which the fluid can be introduced,
**characterized in that**
on the inner surface of the outer shell layer (6, 16, 20), facing the hollow space, there is applied a rib structure (8) which extends in the axial or circumferential direction or is helical, a honeycomb or lattice structure, by means of which the inner surface of the outer shell layer is enlarged.

2. Cylinder (1, 14, 18) according to Claim 1, **characterized in that** the inner shell layer (5, 15, 19) is thicker in relation to the outer shell layer (6, 16, 20).

3. Cylinder (1, 14, 18) according to Claim 1 or 2, **characterized in that** the outer shell layer (6, 16, 20) has a wall thickness of 8 to 15 mm.

4. Cylinder (1, 14, 18) according to one of Claims 1 to 3, **characterized in that** the fluid is steam and **in that** the steam in the hollow space between the two shell layers (5, 6; 15, 16; 19, 20) has a positive pressure between 2 and 13 bar.

5. Cylinder (1, 14, 18) according to one of Claims 1 to 4, **characterized in that** the rib, honeycomb or lattice structure (8) consists of a material with a high thermal conductivity, in particular of copper or aluminium.

6. Cylinder (1, 14, 18) according to one of Claims 1 to 5, **characterized in that** the surface of the rib, honeycomb or lattice structure (8) is 10 to 100 times the inner surface of the outer shell layer (6, 16, 20).

7. Cylinder (1, 14, 18) according to one of Claims 1 to 6, **characterized in that** the outer shell layer (6, 16, 20) consists of a material with a high thermal conductivity.

8. Cylinder (1, 14, 18) according to Claim 7, **characterized in that** the outer shell layer (6, 16) consists of boiler steel.

9. Cylinder (1, 14, 18) according to one of Claims 1 to 8, **characterized in that** the inner shell layer (5, 15, 19) has a high modulus of elasticity.

10. Cylinder (1, 14, 18) according to one of Claims 1 to 9, **characterized in that** lines (11, 12) between the inner (5, 15, 19) and the outer shell layer (6, 16, 20) are connected via rotary leadthroughs to a stationary steam supply and to an exhaust steam and condensate container.

11. Cylinder (14, 18) according to one of Claims 1 to 10, **characterized in that** the inner shell layer (15, 19) has the loadbearing function and is used as a stiffer core which absorbs loadings acting on the outer shell layer (16, 20).

12. Cylinder (14) according to one of Claims 1 to 11, **characterized in that** the inner (15) and the outer shell layer (16) are connected by webs, pins (17), screws, rivets and the like.

13. Cylinder (18) according to one of Claims 1 to 12, **characterized in that** slats (21, 22) are fitted between the inner (19) and the outer shell layer (20).

14. Cylinder (18) according to Claim 13, **characterized in that** the slats (21, 22) are arranged in parallel, in particular in the axial direction of the cylinder (18), crosswise, helically or in a honeycomb structure.

15. Cylinder (18) according to Claim 13 or 14, **characterized in that** the slats (21, 22) have a planar or a profiled surface.

16. Cylinder (18) according to one of Claims 13 to 15, **characterized in that** the slats (21, 22) broaden towards the outer shell layer (20).

17. Cylinder (1, 14, 18) according to one of Claims 1 to 16, **characterized in that** the size of the surface of the rib, honeycomb or lattice structure on the inside of the outer shell layer (6, 16, 20) on the circumference decreases in the vicinity of the end faces (3, 4) of the cylinder (1, 14, 18).

## Revendications

1. Cylindre chauffé (1, 14, 18) pour chauffer une bande de papier, carton, papier-tissu ou une autre bande fibreuse dans une machine de fabrication et/ou d'amélioration de la bande fibreuse, comprenant une enveloppe de cylindre qui est sollicitée au moins en partie depuis l'intérieur au moyen d'un fluide chaud et qui comprend au moins une couche d'enveloppe intérieure (5, 15, 19) et une couche d'enveloppe extérieure (6, 16, 20), les deux couches d'enveloppe (5, 6 ; 15, 16 ; 19, 20) étant séparées l'une de l'autre par un espace creux dans lequel on peut introduire le fluide,
**caractérisé en ce que**
l'on applique sur la surface intérieure, tournée vers l'espace creux, de la couche d'enveloppe extérieure (6, 16, 20), une structure nervurée (8) s'étendant dans la direction axiale ou périphérique ou de forme ondulée, une structure en nid d'abeilles ou une structure en réseau, qui augmente la surface intérieure de la couche d'enveloppe extérieure.

2. Cylindre (1, 14, 18) selon la revendication 1,
**caractérisé en ce que**
la couche d'enveloppe intérieure (5, 15, 19) est plus épaisse que la couche d'enveloppe extérieure (6, 16, 20) .

3. Cylindre (1, 14, 18) selon la revendication 1 ou 2,
**caractérisé en ce que**
la couche d'enveloppe extérieure (6, 16, 20) présente une épaisseur de paroi de 8 à 15 mm.

4. Cylindre (1, 14, 18), selon l'une quelconque des revendications 1 à 3,
**caractérisé en ce que**
le fluide est de la vapeur et **en ce que** la vapeur présente, dans l'espace creux entre les deux couches d'enveloppe (5, 6 ; 15, 16 ; 19, 20), une surpression comprise entre 2 et 13 bars.

5. Cylindre (1, 14, 18) selon l'une quelconque des revendications 1 à 4,
**caractérisé en ce que**
la structure nervurée, en nid d'abeilles ou en réseau (8) se compose d'un matériau ayant une grande conductibilité thermique, notamment de cuivre ou d'aluminium.

6. Cylindre (1, 14, 18) selon l'une quelconque des revendications 1 à 5,
**caractérisé en ce que**
la surface de la structure nervurée, en nid d'abeilles ou en réseau (8) représente dix fois à cent fois la surface intérieure de la couche d'enveloppe extérieure (6, 16, 20).

7. Cylindre (1, 14, 18) selon l'une quelconque des revendications 1 à 6,
**caractérisé en ce que**
la couche d'enveloppe extérieure (6, 16, 20) se compose d'un matériau de grande conductibilité thermique.

8. Cylindre (1, 14, 18) selon la revendication 7,
**caractérisé en ce que**
la couche d'enveloppe extérieure (6, 16) se compose d'acier pour chaudière.

9. Cylindre (1, 14, 18) selon l'une quelconque des revendications 1 à 8,
**caractérisé en ce que**
la couche d'enveloppe intérieure (5, 15, 19) a un module d'élasticité élevé.

10. Cylindre (1, 14, 18) selon l'une quelconque des revendications 1 à 9,
**caractérisé en ce que**
des conduites (11, 12) entre la couche d'enveloppe intérieure (5, 15, 19) et la couche d'enveloppe extérieure (6, 16, 20) sont connectées par le biais de guidages traversants rotatifs à une réserve de vapeur fixe ou un récipient d'eau d'évaporation et d'eau de condensation.

11. Cylindre (14, 18) selon l'une quelconque des revendications 1 à 10,
**caractérisé en ce que**
la couche d'enveloppe intérieure (15, 19) assure la fonction de support et sert de noyau rigide, qui reçoit les contraintes agissant sur la couche d'enveloppe extérieure (16, 20).

12. Cylindre (14) selon l'une quelconque des revendications 1 à 11,
**caractérisé en ce que**
la couche d'enveloppe intérieure (15) et la couche d'enveloppe extérieure (16) sont connectées par le biais de nervures, de tiges (17), de vis, de rivets et similaires.

13. Cylindre (18) selon l'une quelconque des revendications 1 à 12,
**caractérisé en ce que**
l'on monte des lamelles (21, 22) entre la couche d'enveloppe intérieure (19) et la couche d'enveloppe extérieure (20).

14. Cylindre (18) selon la revendication 13,
**caractérisé en ce que**
les lamelles (21, 22) sont disposées en parallèle, notamment dans la direction axiale du cylindre (18), de manière croisée, ondulée ou dans une structure en nid d'abeilles.

15. Cylindre (18) selon la revendication 13 ou 14,
**caractérisé en ce que**
les lamelles (21, 22) ont une surface plane ou une surface profilée.

16. Cylindre (18) selon l'une quelconque des revendications 13 à 15,
**caractérisé en ce que**
les lamelles (21, 22) s'élargissent vers la couche d'enveloppe extérieure (20).

17. Cylindre (1, 14, 18) selon l'une quelconque des revendications 1 à 16,
**caractérisé en ce que**
la surface de la structure nervurée, en nid d'abeilles ou en réseau du côté intérieur de la couche d'enveloppe extérieure du côté de la périphérie (6, 16, 20) se rétrécit à proximité des faces frontales (3, 4) du cylindre (1, 14, 18).
